# EUROPÄISCHE PATENTSCHRIFT

(11) **EP 1 563 771 B1**
(45) Veröffentlichungstag und Bekanntmachung des Hinweises auf die Patenterteilung: **20.12.2006**
(21) Anmeldenummer: 05002226.8
(22) Anmeldetag: 03.02.2005
(51) Int. Cl.: A47G 33/04

(54) **Transporthülle für Weihnachtsbäume**
Transport bag for christmas trees
Sac de transport pour arbres de Noel

(30) Priorität: 11.02.2004 DE 202004002013 U
(43) Veröffentlichungstag der Anmeldung: 17.08.2005
(73) Patentinhaber: Stein, Axel, 61191 Rosbach (DE)
(72) Erfinder: Stein, Axel, 61191 Rosbach (DE)
(74) Vertreter: Haar, Lucas Heinz Jörn

(56) Entgegenhaltungen:
- WO-A-01/78564
- WO-A-02/35976
- CA-A1- 2 433 204
- DE-U1- 20 302 486
- GB-A- 2 282 587
- US-A- 4 054 166

## Beschreibung

Die Erfindung betrifft eine Transporthülle für die Entsorgung oder Aufbewahrung von Weihnachtsbäumen.

Herabfallende Nadeln bei der Entsorgung von Weihnachtsbäumen verursachen in Wohnungen und Treppenhäusern erhebliche Verschmutzung und damit aufwendige Reinigungsarbeiten. Den naheliegenden Gedanken, den alten Weihnachtsbaum für den Transport so zu verpacken, daß er auf seinem Weg nach draußen keine Nadeln verlieren kann, hat schon zu einigen Gebrauchsmusteranmeldungen geführt (DE 297 17 614 U1, DE 200 09 807 U1, G 84 14 708 U1, DE 299 21 739 U1), die allerdings bis heute keine Vermarktung erfahren haben. Das liegt daran, daß alle bisher vorgeschlagenen Lösungen von der Herstellung zu aufwendig und damit zu teuer, vom Gebrauch zu kompliziert oder von den Einsatzmöglichkeiten z.B. bei verschiedenen Baumgrößen ungeeignet waren.

Aus WO-A-01/78564 ist ein im Wesentlichen langgestreckter Sack aus einem biologisch abbaubarem Kunststoffmaterial bekannt, der im Wesentlichen glocken- oder dreieckförmig ist, wobei das verjüngte Ende geschlossen ist. Das entgegengesetzte offene Ende ist längs seines Randes mit einem Hohlsaum versehen, der eine Schnur enthält, die zum Zusammenziehen der Öffnung dient. Zum Umhüllen eines Weihnachtsbaums muss der Sack mit der umsäumten Öffnung von oben über den Baum gezogen werden, was recht umständlich ist.

Es ist weiterhin aus US-A-4,054,166 eine Hülle zum Tragen von Weihnachtsbäumen bekannt, durch welche vom Baum abfallende Nadeln in der Hülle zurückgehalten werden. Die Hülle umfasst ein flexibles Tuch, das eine kegelstumpfförmige Form hat, wenn seine entgegengesetzten Ränder sich überlappen und mittels Druckknöpfen aneinander befestigt sind. Um das Kopf- und Fußende der Hülle ist jeweils durch angesetzte Schlaufen ein Band mit einer Reibungsschnalle geschlungen, damit die Hülle dort fest um den Baum gespannt werden kann. Am Boden der Hülle ist mit Hilfe eines Reißverschlusses ein Auffangtuch befestigt, damit unten keine Nadeln aus der Hülle herausfallen können. Diese bekannte Hülle ist aufwendig und daher teuer in der Herstellung. Auch die Handhabung ist schwieriger, da die Hülle oben und unten verschlossen werden muss.

Aufgabe der Erfindung ist es, eine Transporthülle für die Entsorgung oder Aufbewahrung von Weihnachtsbäumen zu schaffen, die einfach zu handhaben ist und mit geringstem Aufwand hergestellt werden kann. Die Transporthülle soll wiederverwendbar und für Bäume unterschiedlicher Größe einsetzbar sein. Trotzdem sollte die Hülle in zwei oder drei Größen angeboten werden können. Die Hülle soll am Standplatz des Weihnachtsbaumes angebracht werden können, während der Baum noch im Ständer gehalten wird. Die Hülle soll aus einem reißfesten Material sein. Alternativ kann die gleiche Konstruktion auch zur Herstellung von Einmal-Hüllen dienen, wenn kompostierfähiges Material verwendet wird.

Die Transporthüllebesteht nach der Erfindung aus einem flexiblen, kegelförmigen Mantel mit offenem Boden aus Folie, Stoff oder ähnlichem Material und ist an ihrem Fußende mit seinem die Hülle umspannenden Seil oder Band verschließbar, wobei der kegelförmige Mantel von einer Stelle im Spitzenbereich unterhalb der Spitze bis zum Fußende getrennt ist, und wobei die Trennstelle mit einem Verschluß (5), insbesondere Reißverschluß, Klettverschluß oder Klebeverschluß, verschließbar ist.

Die Erfindung wird nachfolgend anhand eines Ausführungsbeispiels näher erläutert, das in der Zeichnung dargestellt ist.

Die Zeichnung zeigt eine Hülle 7, die aus einem kegelförmigen Mantel ohne Boden besteht, der sich ideal der Baumform anpaßt. Die überstehende Länge am Fuß des Kegels wird zum Verschließen der Hülle 7 verwendet und kann so groß bemessen werden, daß sie für alle Weihnachtsbäume passend ist. Aber es kann sich empfehlen, zwei oder drei Größen anzubieten. Bei dieser Ausführung wird das Anlegen der Hülle 7 durch eine auftrennbare und mit einem Verschluß 5 wiederverschließbare, sich von oben vom Bereich unterhalb der Spitze bis nach unten zum Fußende erstreckende Öffnung sehr vereinfacht. Die Hülle 6 wird unten mit Seilen 3 o. ä. verschlossen. Die Seile 3 können durch Ösen 4 gefädelt, durch Abnäher gezogen oder lose beigelegt sein.

Bei wiederverwendbaren künstlichen Weihnachtsbäumen kann die beschriebene Hülle zum Schutz des Baumes bei dem Transport und bei der Lagerung verwendet werden. In der Hülle können künstliche Weihnachtsbäume mit ihrer Dekoration leichter transportiert werden und während der Lagerung verhindert die Hülle des Anlagern von Staub.

## Patentansprüche

1. Transporthülle für die Entsorgung oder Aufbewahrung von Weihnachtsbäumen, wobei die Hülle (7) aus einem flexiblen, kegelförmigen Mantel mit offenem Boden aus Folie, Stoff oder ähnlichem Material besteht und an ihrem Fußende mit einem die Hülle (7) umspannenden Seil (3) oder Band verschließbar ist, **dadurch gekennzeichnet, daß** der kegelförmige Mantel von einer Stelle im Spitzenbereich unterhalb der Spitze bis zum Fußende getrennt ist, wobei die Trennstelle mit einem Verschluß (5), insbesondere Reißverschluß, Klettverschluß oder Klebeverschluß, verschließbar ist.

2. Transporthülle nach Anspruch 1, **dadurch gekennzeichnet, daß** sie aus kompostierbarem Material besteht.

## Claims

1. A transport cover for the disposal or the storage of Christmas trees, wherein the cover (7) is comprised of a flexible, conical shell with an open bottom, the shell being made of film, fabric or similar material and adapted to be closed at its foot end with a rope (3) or string drawn around the cover (7), **characterised in that** the conical shell is separated from one point at the tip region below the tip to the foot end, said separation being adapted to be closed with a closure (5), in particular a zipper closure, a hook-and-loop fastener or an adhesive closure.

2. A transport cover according to claim 1, **characterised in that** it is comprised of a bio-degradable material.

## Revendications

1. Sac de transport pour l'élimination ou la conservation d'arbres de Noël, le sac (7) se composant d'une enveloppe flexible de forme conique avec un fond ouvert constituée d'un film, d'un tissu ou d'un matériau similaire, et pouvant être fermé à son extrémité de base par une corde (3) ou une bande entourant le sac (7), **caractérisé en ce que** l'enveloppe de forme conique est séparée depuis un endroit situé dans la zone de la pointe en dessous de cette pointe jusqu'à l'extrémité de base, la séparation pouvant être fermée avec une fermeture (5), notamment une fermeture Éclair, une fermeture Velcro ou une fermeture collante.

2. Sac de transport selon la revendication 1, **caractérisé en ce qu'**il se compose d'un matériau compostable.
